# FASCICULE DE BREVET EUROPEEN

(11) **EP 1 184 072 B1**
(45) Date de publication et mention de la délivrance du brevet: **10.11.2004**
(21) Numéro de dépôt: 01402210.7
(22) Date de dépôt: 22.08.2001
(51) Int. Cl.: B01F 13/00, B01F 13/10, B44D 3/06

(54) **Machine améliorée à mélanger la peinture**
Verbesserte Maschine zum Mischen von Farben
Improved machine for paint mixing

(30) Priorité: 31.08.2000 FR 0011136
(43) Date de publication de la demande: 06.03.2002
(73) Titulaire: AEML, 45130 Meung sur Loire (FR)
(72) Inventeur: Cosson, Raymond, 45130 Baule (FR); Turpin, Michel, 45240 La Ferté St Aubain (FR); Rouet, Gérard, 45130 Meung sur Loire (FR)
(74) Mandataire: Debay, Yves

(56) Documents cités:
- EP-A- 0 813 901
- US-A- 5 904 420
- US-A- 5 947 598

## Description

La présente invention concerne de manière générale une machine automatique à mélanger la peinture placée dans des boîtes et plus particulièrement une machine à mélanger la peinture disposant de moyens amovibles pour chauffer la peinture et pour l'isoler de l'extérieur.

La machine automatique à mélanger la peinture du type que l'on trouve communément dans les ateliers de peinture automobile comprend typiquement une baie présentant des étagères espacées verticalement conçues pour recevoir et supporter de manière amovible une pluralité de boîtes de peinture situées côte à côte, chaque boîte de peinture étant positionnée à un emplacement sur l'étagère de la baie. Elle comprend des moyens spécifiques pour le mélange de la peinture. Une telle machine est décrite dans le brevet US-A- 5 904 420.

Dans un atelier de peinture automobile ou chez un carrossier, la peinture peut être soumise à des températures basses, spécialement en hiver et est donc susceptible de s'altérer. En outre, les fabricants de peinture indiquent une température de conservation en deçà de laquelle les qualités de la peinture ne sont plus garanties. Il faut donc en général, soit conserver les peintures ou mélanges de peintures dans des locaux chauffés, soit chauffer le local dans lequel est installée la machine à mélanger.

Le but de la présente invention est de proposer une machine à mélanger la peinture comprenant des moyens pour éviter à la peinture de descendre en dessous d'une température donnée lorsque la température extérieure est plus basse.

Ce but est atteint par une machine à mélanger la peinture comprenant une baie présentant des étagères espacées verticalement par des piliers et conçues pour recevoir et supporter de manière amovible plusieurs boîtes de peinture, chaque boîte de peinture étant positionnée à un emplacement sur l'étagère de la baie, caractérisée en ce qu'elle comprend des moyens amovibles d'isoler les boîtes de peinture et de chauffer la peinture.

Selon une autre particularité, les étagères sont des unités d'entraînement, chaque unité d'entraînement présentant un couvercle amovible et une partie intérieure dans laquelle se trouve une courroie en boucle fermée montée en rotation, ladite courroie présentant des dents espacées longitudinalement sur un côté, ladite courroie étant entraînée par des moyens d'entraînement.

Selon une autre particularité, les moyens d'isoler les pots de peinture sont constitués de panneaux formant des parois latérales en s'adaptant sur les bords de deux étagères adjacentes et/ou les portions de piliers situés entre deux étagères adjacentes.

Selon une autre particularité, les panneaux sont positionnés par clipsage.

Selon une autre particularité, au moins un panneau est constitué d'au moins une porte.

Selon une autre particularité, la porte est susceptible de pivoter grâce à des moyens autour d'un axe parallèle à un bord d'une étagère inférieure.

Selon une autre particularité, l'axe est défini par la ligne de jonction entre le deuxième canal et la portion inclinée du capot, de sorte que la porte, dans sa position de fermeture est légèrement inclinée vers l'intérieur de la machine et dans sa position d'ouverture est retenue par la portion inclinée en saillie du capot.

Selon une autre particularité, le bord de chaque panneau adjacent à la porte et en contact avec la porte suit l'inclinaison de la porte.

Selon une autre particularité, les moyens chauffant la peinture sont constitués d'un capot sur lequel repose au moins un tapis chauffé par des moyens, ce capot étant inséré sous le couvercle de chaque étagère, les boîtes de peinture étant disposées sur le couvercle de chaque étagère.

Selon une autre particularité, le capot remplace le couvercle de chaque étagère, les boites de peinture étant disposées sur le tapis.

Selon une autre particularité, le couvercle est rectangulaire, le capot étant formé d'une plaque également rectangulaire et munie d'un canal au fond duquel est positionné le tapis, de manière à ce que le tapis ne soit pas directement en contact avec le couvercle, les deux surfaces formées vers l'extérieur du canal venant en appui contre la surface inférieure du couvercle, une de ces surfaces se prolongeant vers l'extérieur de la machine par un autre canal, ce dernier se prolongeant par une portion légèrement inclinée vers le haut par rapport à l'horizontal.

Selon une autre particularité, les moyens chauffant la peinture sont constitués d'un tapis chauffé par des moyens et fixé sur l'un des panneaux d'isolation.

Selon une autre particularité, le tapis chauffant est constitué de silicone.

Selon une autre particularité, les moyens de chauffage du tapis sont constitués d'au moins une résistance noyée dans le silicone et reliée à un générateur.

Selon une autre particularité, la chaleur fournie par la résistance est réglable à l'aide d'un thermostat d'ambiance.

Selon une autre particularité, au moins un ventilateur est fixé ou intégré, à l'intérieur, sur au moins un des panneaux.

L'invention, avec ses caractéristiques et avantages, ressortira plus clairement à la lecture de la description faite en référence aux dessins annexés dans lesquels :
- la figure 1 représente une vue en élévation d'une machine à mélanger la peinture de l'art antérieur,
   la figure 2 représente, en vue de côté, la machine à mélanger la peinture selon l'invention,
- la figure 3 représente, en vue de face, la machine à mélanger la peinture selon l'invention,
- la figure 4 représente, en vue de dessus, le capot selon l'invention,
- la figure 5 représente, en vue de côté, le capot selon l'invention,
- la figure 6 représente un panneau selon l'invention,
- la figure 7 représente un autre panneau selon l'invention.

L'invention sera décrite en liaison avec les figures 1 à 7.

La machine (1) automatique à mélanger la peinture selon un art antérieur préféré représenté figure 1, comprend une baie présentant des étagères (10, 11) rectangulaires conçues pour supporter des boîtes de peinture. Chaque étagère (10, 11) est une unité d'entraînement. Les unités d'entraînement sont fixées ensemble par des piliers (12) se dressant aux quatre coins de chaque étagère (10, 11) et espacées verticalement les unes des autres, d'une distance suffisante pour que les boîtes de peinture puissent être insérées et supportées par les unités d'entraînement. Les boîtes de peinture sont alors disposées côte à côte entre les étagères (10, 11) adjacentes à des emplacements prédéfinis espacés longitudinalement le long de chaque étagère (10, 11).

Chaque unité d'entraînement comprend une chambre intérieure (100) présentant un couvercle (101) supérieur rectangulaire plan qui recouvre et enferme la chambre intérieure (100). Une courroie (102) allongée en boucle fermée et présentant des dents d'engrenage (103) espacées longitudinalement sur un côté, est montée en rotation entre deux poulies (104, 105) folles disposées sur les extrémités opposées de l'unité d'entraînement. En outre, un pignon (106) d'entraînement est monté en rotation dans la partie inférieure de chaque unité d'entraînement, de telle sorte que le pignon (106) d'entraînement se mette en prise par engrenage avec la courroie (102) d'entraînement. Par conséquent, lors de la rotation du pignon (106) d'entraînement, celui-ci entraîne en rotation sa courroie (102) d'entraînement associée dans son unité d'entraînement.

L'agitation de la peinture est obtenue par des moyens décrits en détail dans la demande de brevet français n°9900573 déposée le 20/01/1999 par la requérante.

De même, un assemblage simple des unités d'entraînements est décrit dans la demande de brevet français n°9900572 déposée le 20/01/1999 par la requérante.

Selon l'invention, cette machine (1) comprend également des moyens permettant d'isoler les boîtes de peinture de l'extérieur et de chauffer la peinture contenue dans les boîtes. Ces moyens se présentent sous la forme d'un ensemble d'éléments permettant un chauffage optimal de la peinture dans les boîtes.

Selon l'invention, en liaison avec les figures 2 à 5, le moyen de chauffer est constitué d'un tapis (13) chauffant en silicone dans lequel est noyée au moins une résistance (133) ou un élément résistant. Cette résistance (133) est reliée à un générateur (130) et à un thermostat (131). Ce thermostat (131) permet d'amener la peinture à une température idéale pour son utilisation ou de la maintenir à une température suffisamment élevée pour éviter son gel. Ce tapis (13) chauffant repose sur un capot (14) et peut être fixé sur celui-ci par collage par exemple. Ce capot (14) est destiné à s'insérer, par exemple par coulissement, sous le couvercle (101) de chaque unité d'entraînement, sur lequel sont disposés côte à côte les pots de peinture. Le capot (14) muni du tapis (13) chauffant vient à son tour recouvrir et enfermer la chambre intérieure (100) de l'unité d'entraînement en prenant place sous le couvercle (101). Ce capot (14) est de forme spécifique, comme représenté sur les figures 4 et 5. Il est formé principalement d'une plaque de dimensions similaires à celles du couvercle (101). Sur cette plaque est formée un canal (143) longitudinal de faible profondeur et de largeur déterminée importante par rapport à la largeur du capot (14). Au fond de ce canal (143) est préférentiellement collé le tapis chauffant. Ce canal (143) délimite par conséquent deux surfaces (141, 142) extérieures destinées à venir en appui parallèlement contre la surface inférieure du couvercle (101) lorsque le capot (14) est inséré sous celui-ci. Une de ces surfaces (141, 142) se prolonge dans le sens de la largeur vers l'extérieur de la machine (1) par une forme en U, constituant ainsi un nouveau canal (144). Ce deuxième canal (144) a une profondeur plus importante que le premier mais une largeur moins importante que le premier. Le bord libre de ce deuxième canal (144) se prolonge également vers l'extérieur par une portion (140) inclinée vers le haut par rapport à l'horizontal. Le tapis (13) comprend également une sécurité thermique (132) pour éviter la surchauffe.

Selon une variante de réalisation, le capot (14) prend la place du couvercle. En effet selon cette variante, le couvercle (101) est amovible de son unité d'entraînement par coulissement et les boîtes reposent ainsi directement sur le tapis (13) chauffant du capot (14).

En plus du moyen chauffant la peinture, la machine comprend des moyens d'isoler les boîtes de peinture afin de minimiser les pertes de chaleur lors du chauffage.

Ces moyens sont constitués de panneaux (15a, 15b, 15c) adaptables sur la machine (1) à mélanger la peinture en enfermant les boîtes de peinture entre deux étagères (10, 11) adjacentes. Les panneaux (15a, 15b, 15c) sont positionnés de manière à former des parois latérales entre deux étagères (10, 11) adjacentes créant ainsi un volume fermé. Ces panneaux (15a, 15b, 15c) sont par exemple clipsés, soit sur les portions de pilier (12) situés entre deux étagères (10, 11) adjacentes, soit sur les bords de deux étagères (10, 11) adjacentes, soit sur les deux en même temps. Les panneaux (15a, 15b, 15c) présentent par exemple des moyens de clipsage mâle (150) tels que des tétons, destinés à venir s'engager dans des moyens de clipsage femelle (151) tels que des trous formés soit sur les piliers (12), soit sur les bords de deux étagères (10, 11) adjacentes, soit sur les deux.

Une paroi latérale entre deux étagères, une étagère supérieure (10) et une étagère inférieure (11) est formée d'une porte (16) munie d'une poignée (160), comme représenté figures 2 et 3. Cette porte transparente est par exemple en polycarbonate et est susceptible de s'ouvrir par pivotement autour d'un axe constitué par la ligne de jonction longitudinale entre la portion inclinée et le deuxième canal (144). La porte (16) forme préférentiellement une des parois de plus grande surface. Selon une variante, plusieurs portes (16) sont disposées côte à côte longitudinalement. Du fait que le capot (14) de l'étagère inférieure (11) soutenant la porte (16) fait légèrement saillie vers l'extérieur, la porte (16), dans sa position de fermeture, se retrouve inclinée par rapport à la verticale vers l'intérieur de la machine (1) en reposant sur le bord du capot (14) de l'étagère supérieure (10). Ainsi, elle est dans une position stable et peut par exemple disposer sur sa partie supérieure en contact avec le bord de l'étagère supérieure (10), d'un moyen de fermeture tel qu'un aimant.

Dans sa position ouverte, la porte (16) vient s'appuyer contre la portion (140) inclinée vers le haut par rapport à l'horizontale.

Du fait de l'inclinaison de la porte (16), les panneaux (15b, 15c) adjacents à la porte (16) ont leur bord en contact avec la porte (16) qui suit l'inclinaison de la porte (16) afin d'éviter les pertes de chaleur, comme représenté figure 6. Le dernier panneau (15a) représenté en figure 7 et constituant la paroi opposée à la porte (16) est rectangulaire.

Selon une variante, les étagères sont espacées verticalement de manière irrégulière, la hauteur entre deux étagères adjacentes dépendant de la taille des pots de peinture. De ce fait, la taille des panneaux varie suivant cette hauteur.

Selon une variante, un tapis (13) chauffant est fixé, par exemple par collage, sur la surface interne d'au moins un des panneaux (15a, 15b, 15c) d'isolation de la machine (1) ou à la porte (16). Le tapis (13) sera par exemple fixé sur le panneau (15a) constituant la paroi opposée à la porte ou autrement dit le fond. Selon une variante, un ventilateur pourra être intégré ou fixé à l'intérieur de la machine (1) à un des panneaux (15a, 15b, 15c) ou à la porte (16) pour assister la convection naturelle de la chauffe du tapis. Ce ventilateur pourra être fixé ou intégré à l'un des panneaux (15b, 15c) adjacents la porte (16), en particulier lorsque le tapis (13) est fixé sur le panneau (15a) constituant le fond.

Il doit être évident pour les personnes versées dans l'art que la présente invention permet des modes de réalisation sous de nombreuses autres formes spécifiques sans l'éloigner du domaine d'application de l'invention comme revendiqué. Par conséquent, les présents modes de réalisation doivent être considérés à titre d'illustration, mais peuvent être modifiés dans le domaine défini par la portée des revendications jointes, et l'invention ne doit pas être limitée aux détails donnés ci-dessus.

## Revendications

1. Machine (1) à mélanger la peinture comprenant une baie présentant des étagères (10, 11) espacées verticalement par des piliers (12) et conçues pour recevoir et supporter de manière amovible plusieurs boîtes de peinture, chaque boîte de peinture étant positionnée à un emplacement sur l'étagère (10, 11) de la baie, **caractérisée en ce qu'**elle comprend des moyens amovibles d'isoler les boîtes de peinture et de chauffer la peinture.

2. Machine (1) à mélanger la peinture selon la revendication 1, caractérisé en en ce que les étagères (10, 11) sont des unités d'entraînement, chaque unité d'entraînement présentant un couvercle (101) amovible et une partie intérieure (100) dans laquelle se trouve une courroie (102) en boucle fermée montée en rotation, ladite courroie (102) présentant des dents (103) espacées longitudinalement sur un côté, ladite courroie (102) étant entraînée par des moyens d'entraînement.

3. Machine à mélanger la peinture selon la revendication 1 ou 2, **caractérisée en ce que** les moyens d'isoler les pots de peinture sont constitués de panneaux (15a, 15b, 15c) formant des parois latérales en s'adaptant sur les bords de deux étagères (10, 11) adjacentes et/ou les portions de piliers (12) situés entre deux étagères adjacentes (10, 11).

4. Machine (1) à mélanger la peinture selon la revendication 3, **caractérisée en ce que** les panneaux (15a, 15b, 15c) sont positionnés par clipsage.

5. Machine (1) à mélanger la peinture selon la revendication 3 ou 4, **caractérisée en ce qu'**au moins un panneau est constitué d'au moins une porte (16).

6. Machine (1) à mélanger la peinture selon la revendication 5, **caractérisée en ce que** la porte (16) est susceptible de pivoter grâce à des moyens autour d'un axe parallèle à un bord d'une étagère inférieure (11).

7. Machine (1) à mélanger la peinture selon la revendication 6, **caractérisée en ce que** l'axe est défini par la ligne de jonction entre le deuxième canal (144) et la portion (140) inclinée du capot (14), de sorte que la porte (16), dans sa position de fermeture est légèrement inclinée vers l'intérieur de la machine (1) et dans sa position d'ouverture est retenue par la portion (140) inclinée en saillie du capot (14).

8. Machine (1) à mélanger la peinture selon la revendication 7, **caractérisée en ce que** le bord de chaque panneau (15b, 15c) adjacent à la porte (16) et en contact avec la porte suit l'inclinaison de la porte (16).

9. Machine (1) à mélanger la peinture selon l'une des revendications 1 à 8, **caractérisée en ce que** les moyens chauffant la peinture sont constitués d'un capot (14) sur lequel repose au moins un tapis (13) chauffé par des moyens, ce capot (14) étant inséré sous le couvercle (101) de chaque étagère (10, 11), les boîtes de peinture étant disposées sur le couvercle (101) de chaque étagère.

10. Machine (1) à mélanger la peinture selon la revendication 9, **caractérisée en ce que** le capot (14) remplace le couvercle (101) de chaque étagère (10, 11), les boites de peinture étant disposées sur le tapis (13).

11. Machine (1) à mélanger la peinture selon la revendication 9 ou 10, **caractérisée en ce que** le couvercle est rectangulaire, le capot étant formé d'une plaque également rectangulaire et munie d'un canal (143) au fond duquel est positionné le tapis (13), de manière à ce que le tapis (13) ne soit pas directement en contact avec le couvercle (101), les deux surfaces (141, 142) formées vers l'extérieur du canal (143) venant en appui contre la surface inférieure du couvercle (101), une de ces surfaces se prolongeant vers l'extérieur de la machine (1) par un autre canal (144), ce dernier se prolongeant par une portion (140) légèrement inclinée vers le haut par rapport à l'horizontal.

12. Machine (1) à mélanger la peinture selon l'une des revendications 3 à 8, **caractérisé en ce que** les moyens chauffant la peinture sont constitués d'un tapis (13) chauffé par des moyens et fixé sur l'un des panneaux d'isolation.

13. Machine (1) à mélanger la peinture selon l'une des revendications 9 à 12, **caractérisée en ce que** le tapis (13) chauffant est constitué de silicone.

14. Machine (1) à mélanger la peinture selon la revendication 13, **caractérisée en ce que** les moyens de chauffage du tapis (13) sont constitués d'au moins une résistance (133) noyée dans le silicone et reliée à un générateur (130).

15. Machine (1) à mélanger la peinture selon la revendication 14, **caractérisée en ce que** la chaleur fournie par la résistance (133) est réglable à l'aide d'un thermostat (131) d'ambiance.

16. Machine (1) à mélanger la peinture selon l'une des revendications 3 à 15, **caractérisé en ce qu'**au moins un ventilateur est fixé ou intégré, à l'intérieur, sur au moins un des panneaux.

## Claims

1. Machine (1) for mixing paint comprising a bay having racks (10, 11) spaced out vertically by pillars (12) and designed for accommodating and supporting several cans of paint, so that they are removable, each paint can being positioned at a location on the rack (10, 11) of the bay, **characterised in that** it comprises removable means for insulating the cans of paint and for heating the paint.

2. Machine (1) for mixing paint according to Claim 1, **characterised in that** the racks (10, 11) are drive units, each drive unit having a removable cover (101) and an inner part (100) in which there is a closed-loop belt (102) mounted in rotation, said belt (102) having teeth (103) spaced out longitudinally on one side, said belt (102) being driven by drive means.

3. Machine for mixing paint according to Claim 1 or 2, **characterised in that** the means for insulating the pots of paint are constituted by panels (15a, 15b, 15c) forming side walls while fitting onto the edges of two adjacent racks (10, 11) and/or the portions of pillars (12) located between two adjacent racks (10, 11).

4. Machine (1) for mixing paint according to Claim 3, **characterised in that** the panels (15a, 15b, 15c) are positioned by clipping.

5. Machine (1) for mixing paint according to Claim 3 or 4, **characterised in that** at least one panel is constituted by at least one door (16).

6. Machine (1) for mixing paint according to Claim 5, **characterised in that** the door (16) is capable of pivoting, because of means, about an axis parallel to one edge of a lower rack (11).

7. Machine (1) for mixing paint according to Claim 6, **characterised in that** the axis is defined by the joining line between the second channel (144) and the tilted portion (140) of the lid (14), so that the door (16), in its closed position, is tilted slightly towards the inside of the machine (1) and, in its open position, is held by the tilted portion (140) projecting out from the lid (14).

8. Machine (1) for mixing paint according to Claim 7, **characterised in that** the edge of each panel (15b, 15c) adjacent to the door (16) and in contact with the door follows the tilt of the door (16).

9. Machine (1) for mixing paint according to one of Claims 1 to 8, **characterised in that** the means heating the paint are constituted by a lid (14) on which there rests at least one belt (13) heated by means, this lid (14) being inserted under the cover (101) of each rack (10, 11 ), the cans of paint being placed on the cover (101) of each rack.

10. Machine (1) for mixing paint according to Claim 9, **characterised in that** the lid (14) replaces the cover (101) of each rack (10, 11), the cans of paint being placed on the belt (13).

11. Machine (1) for mixing paint according to Claim 9 or 10, **characterised in that** the cover is rectangular, the lid being formed of a plate that is also rectangular and provided with a channel (143) at the bottom of which the belt (13) is positioned, so that the belt (13) is not directly in contact with the cover (101), the two surfaces (141, 142) that are formed towards the outside of the channel (143) bearing against the lower surface of the cover (101), one of these surfaces being extended towards the outside of the machine (1) by another channel (144), the latter being extended by a portion (140) that is tilted slightly upwards relative to the horizontal.

12. Machine (1) for mixing paint according to one of Claims 3 to 8, **characterised in that** the means heating the paint are constituted by a belt (13) heated by means and fixed to one of the insulation panels.

13. Machine (1) for mixing paint according to one of Claims 9 to 12, **characterised in that** the heating belt (13) is constituted by silicone.

14. Machine (1) for mixing paint according to Claim 13, **characterised in that** the heating means of the belt (13) are constituted by at least one resistor (133) embedded in silicone and connected to a generator (130).

15. Machine (1) for mixing paint according to Claim 14, **characterised in that** the heat provided by the resistor (133) is adjustable by using a room thermostat (131 ).

16. Machine (1) for mixing paint according to one of Claims 3 to 15, **characterised in that** at least one fan, on the inside, is fixed to or integrated with at least one of the panels.

## Patentansprüche

1. Maschine (1) zum Mischen von Farbe mit einem Gestell, das Ablagen (10, 11) aufweist, die vertikal durch Stützen (12) auf Abstand gehalten werden und konzipiert sind, auf abnehmbare Weise mehrere Farbtöpfe aufzunehmen und zu stützen, wobei jeder Farbtopf an einem Stellplatz auf der Ablage (10, 11) angeordnet ist,
**dadurch gekennzeichnet, dass** sie abnehmbare Mittel zum Isolieren der Farbtöpfe und zum Erwärmen der Farbe aufweist.

2. Maschine (1) zum Mischen von Farbe nach Anspruch 1, **dadurch gekennzeichnet, dass** die Ablagen (10, 11) Antriebseinheiten sind, wobei jede Antriebseinheit eine abnehmbare Abdeckung (101) und einen Innenbereich (100) aufweist, in dem sich ein Riemen in geschlossener Schleife befindet, der in Rotation angebracht ist, wobei der Riemen (102) Zähne (103) aufweist, die longitudinal auf einer Seite angeordnet sind, wobei der Riemen (102) durch Antriebsmittel angetrieben wird.

3. Maschine zum Mischen von Farbe nach Anspruch 1 oder 2, **dadurch gekennzeichnet, dass** die Mittel zum Isolieren der Farbtöpfe aus Panelen (15a, 15b, 15c) gebildet sind, die Seitenwände bilden, indem sie sich an die Ränder zweier benachbarter Ablagen (10, 11) und/oder an die zwischen zwei benachbarten Ablagen (10, 11) gelegenen Abschnitte der Stützen (12) anpassen.

4. Maschine (1) zum Mischen von Farbe nach Anspruch 3, **dadurch gekennzeichnet, dass** die Panele (15a, 15b, 15c) durch Klipsen angebracht werden.

5. Maschine (1) zum Mischen von Farbe nach Anspruch 3 oder 4, **dadurch gekennzeichnet, dass** zumindest ein Panel aus zumindest einer Türe (16) gebildet ist.

6. Maschine (1) zum Mischen von Farbe nach Anspruch 5, **dadurch gekennzeichnet, dass** die Türe (16) mit Hilfe von Mitteln um eine Achse parallel zu einem Rand der unteren Ablage (11) schwenken kann.

7. Maschine (1) zum Mischen von Farbe nach Anspruch 6, **dadurch gekennzeichnet, dass** die Achse durch die Verbindungslinie zwischen dem zweiten Kanal (144) und dem geneigten Abschnitt (140) der Kappe (14) definiert wird, so dass die Türe (16) in ihrem geschlossenem Zustand leicht zu dem Inneren der Maschine (1) hin geneigt ist und in ihrem geöffneten Zustand von dem geneigten Abschnitt (144) aus der Kappe (14) auskragend gehalten wird.

8. Maschine (1) zum Mischen von Farbe nach Anspruch 7, **dadurch gekennzeichnet, dass** der Rand jedes an die Türe angrenzenden und in Kontakt mit der Türe stehenden Panels (15b, 15c) der Neigung der Türe folgt.

9. Maschine (1) zum Mischen von Farbe nach einem der Ansprüche 1 bis 8, **dadurch gekennzeichnet, dass** die Mittel zum Erwärmen der Farbe gebildet werden aus einer Kappe (14), auf der zumindest eine durch Mittel geheizte Matte (13) liegt, wobei diese Kappe (14) unter der Abdeckung (101) jeder Ablage (10, 11) eingesetzt ist und die Farbtöpfe auf der Abdeckung (101) jeder Ablage angeordnet sind.

10. Maschine (1) zum Mischen von Farbe nach Anspruch 9, **dadurch gekennzeichnet, dass** die Kappe (14) die Abdeckung (101) jeder Ablage (10, 11) ersetzt, wobei die Farbtöpfe auf der Matte (13) angeordnet sind.

11. Maschine (1) zum Mischen von Farbe nach Anspruch 9 oder 10, **dadurch gekennzeichnet, dass** die Abdeckung rechteckig ist, die Kappe aus einer gleichermaßen rechteckigen Platte gebildet und mit einem Kanal (143) versehen ist, auf dessen Grund die Matte (13) so angeordnet ist, dass die Matte (13) nicht direkt in Kontakt mit der Abdeckung (101) ist, die zwei außerhalb des Kanals (143) ausgebildeten Flächen (141, 142) sich gegen die Unterfläche der Abdeckung (101) stützen, eine dieser Flächen sich zum Äußeren der Maschine hin um einen weiteren Kanal (144) verlängert, der letztere sich um einen Abschnitt (140) verlängert, der gegenüber der Horizontalen leicht nach oben geneigt ist.

12. Maschine (1) zum Mischen von Farbe nach einem der Ansprüche 3 bis 8, **dadurch gekennzeichnet, dass** die Mittel zum Erwärmen der Farbe aus einer Matte (13) gebildet werden, die durch Mittel geheizt wird und an einem der Isolationspanele angebracht ist.

13. Maschine (1) zum Mischen von Farbe nach einem der Ansprüche 9 bis 12, **dadurch gekennzeichnet, dass** die Heizmatte (13) aus Silikon gebildet ist.

14. Maschine (1) zum Mischen von Farbe nach Anspruch 13, **dadurch gekennzeichnet, dass** die Mittel zum Heizen der Matte (13) aus zumindest einem Widerstand (133) gebildet werden, der in dem Silikon eingelassen und mit einem Generator (130) verbunden ist.

15. Maschine (1) zum Mischen von Farbe nach Anspruch 14, **dadurch gekennzeichnet, dass** die durch den Widerstand (133) gelieferte Wärme mit Hilfe eines Umgebungsthermostats (131) geregelt werden kann.

16. Maschine (1) zum Mischen von Farbe nach einem der Ansprüche 3 bis 15, **dadurch gekennzeichnet, dass** zumindest ein Ventilator im Inneren auf zumindest einem der Panele befestigt oder integriert ist.
